# EUROPÄISCHE PATENTSCHRIFT

(11) **EP 0 607 548 B1**
(45) Veröffentlichungstag und Bekanntmachung des Hinweises auf die Patenterteilung: **17.07.1996**
(21) Anmeldenummer: 93119599.4
(22) Anmeldetag: 06.12.1993
(51) Int. Cl.: D06F 75/12, H01H 3/02

(54) **Elektrisches Dampfbügeleisen**
Electric steam iron
Fer à repasser électrique à vapeur

(30) Priorität: 16.01.1993 DE 4301085
(43) Veröffentlichungstag der Anmeldung: 27.07.1994
(73) Patentinhaber: ROWENTA-WERKE GmbH, D-63071 Offenbach am Main (DE)
(72) Erfinder: Spoida, Hagen, Dipl.-Ing., D-63075 Mühlheim (Main) (DE)

(56) Entgegenhaltungen:
- EP-A- 0 117 852
- GB-A- 450 330
- US-A- 1 676 098

## Beschreibung

Die Erfindung betrifft ein elektrisches Dampfbügeleisen mit einem elektrischen Schalter und einem Ventil.

Ein gattungsgemäßes Dampfbügeleisen ist aus der EP-PS 0 117 852 bekannt. Dieses bekannte Bügeleisen besitzt eine Pumpe, die Wasser aus einem Wasserbehälter über eine Versorgungsleitung in die Verdampfungskammer fördert. Der Zufluß in die Verdampfungskammer wird über ein Ventil gesteuert. Im Bügeleisengriff ist ein elektrischer Schalter angeordnet, der die Pumpe ein- und ausschaltet. Innerhalb des Ventils ist ein unter Federdruck stehender Schieber angeordnet, der über eine von Hand betätigbare Taste und eine Schieberstange vertikal verschiebbar ist. Zur Ventilsteuerung wird der Schieber über die Taste vertikal bewegt, wobei der elektrische Schalter in Kontakt mit der Betätigungstaste kommt und die Pumpe ein- und ausschaltet.

Nachteilig bei dieser Vorrichtung ist die mehrteilige Ausführung, wodurch die Montage recht aufwendig ist, da der Schalter nach seiner Montage zusätzlich justiert werden muß. Die Justierung ist sehr schwierig, da zum Steuern des Ventils der Schieber nur einen sehr kleinen Hub ausführen muß und die Pumpenförderung bereits einsetzen soll, bevor sich der Schieber in der entsprechenden Position befindet. Darüber hinaus ist der Schalter nicht gegen Feuchtigkeit geschützt und entspricht dadurch nicht der vorgeschriebenen Norm für elektrisch beheizte Dampfbügeleisen.

Aufgabe der Erfindung ist es, eine Tastschalter-Ventileinheit für ein elektrisches Dampfbügeleisen zu schaffen, das die oben geschilderten Nachteile nicht aufweist, die einfach und ohne besondere Justierung im Bügeleisengriff montierbar ist und der elektrische Tastschalter sicher gegen Feuchtigkeit geschützt ist.

Gelöst wird diese Aufgabe durch die kennzeichnenden Merkmale des Anspruchs 1.

Hierdurch wird erreicht, daß durch die erfindungsgemäße axiale Anordnung von Tastschalter und Ventil beim Betätigen des elektrischen Tastschalters gleichzeitig das Ventil gesteuert wird. Der Tastschalter ist in einem Gehäuse feuchtigkeitsdicht angeordnet. Betätigt wird der Tastschalter über eine elastisch verformbare Membrane, die gleichzeitig das Schaltergehäuse nach außen dicht verschließt. Das Ventilgehäuse ist durch eine elastisch verformbare Membrane dicht verschlossen, wobei die Membrane in Wirkverbindung mit dem Schaltergehäuse steht. Zwischen der Membrane und dem Ventilkegel ist ein vertikal frei beweglicher oder auch fest an der Membrane angebrachter Stößel angeordnet. Beim Betätigen des elektrischen Tastschalters wird ein elektrischer Impuls erzeugt, der über eine Elektronik die Elektropumpe steuert. Gleichzeitig bewegt sich das Schaltergehäuse vertikal nach unten. Hierdurch wird über die Membrane und den beweglichen Stößel der Ventilkegel von seinem Sitz abgehoben und dadurch der Zufluß über das Ventil zu den Verbrauchern gesteuert. Die Rückbewegung der Tastschalter-Ventileinrichtung in Ausgangsstellung erfolgt mittels Druckfeder. Durch die erfindungsgemäße Ausbildung der Membranen, die beide elastisch verformbar sind, und dem beweglich angeordneten Stößel innerhalb des Ventils, wird zur Betätigung der Tastschalter-Ventileinheit nur eine geringe Druckkraft benötigt, da Reibungskräfte durch Gleitdichtungen nicht auftreten. Da die Betätigungskraft zum Betätigen des Tastschalters geringer ist als die Kraft zur Betätigung des Ventils, wird vorteilhaft zuerst der elektrische Impuls für die Pumpe ausgelöst und dann das Ventil betätigt. Tastschalter und Ventil sind vorteilhaft als ein zusammengehöriges Bauteil ausgebildet das problemlos in ein Bügeleisen eingebaut oder bei Bedarf ausgetauscht werden kann.

Ein Ausführungsbeispiel der Erfindung ist in der Zeichnung dargestellt und wird nachfolgend näher beschrieben.

Die dargestellte elektrische Schalter-Ventileinheit 1 besteht aus einem elektrischen Tastschalter 3 und einem Ventil 2, die axial hintereinander angeordnet sind. Der Tastschalter 3 ist in einem aus Unterteil 4 und Oberteil 5 bestehenden Gehäuse 6 angeordnet, das durch eine elastisch verformbare Membrane 7 nach außen dicht verschlossen ist. Das Schaltergehäuse 6 ist axial verschiebbar auf dem Ventilgehäuse 8 angeordnet. Das Ventilgehäuse 8 weist einen Ventileingang 9 und einen Ventilausgang 10 auf. Innerhalb des Ventilgehäuses 8 ist ein Einsatz 11 vorgesehen in dem ein Ventilstößel 12 beweglich geführt ist. Der Einsatz 11 weist einen Ventilsitz 14 für einen unter Federdruck stehenden Ventilkegel 13 auf. Der Einsatz 11 weist eine ringförmige Nut 20 auf, wodurch der Ventilausgang 10 an jeder beliebigen Stelle des Umfanges des Ventilgehäuses 8 vorgesehen werden kann. Am Ventilgehäuseboden 21 sind ein oder mehrere stutzenförmige Ventileingänge 10 vorgesehen. Es ist aber denkbar, daß auf einem Ventilgehäuseboden 21 auch mehrere Tastschalter-Ventileinheiten 1 aufgebaut werden, die einen gemeinsamen Ventileingang 9, aber getrennte Ventilausgänge 10 aufweisen oder am Gehäuseboden 21 werden neben dem Ventileingang 10, weitere stufenförmige Ausgänge vorgesehen, um die Versorgung von mehreren Tastschalter-Einheiten 1 in Reihe zu ermöglichen. Das Ventilgehäuse 8 ist durch eine elastisch verformbare Membrane 15 dicht verschlossen. Am Schaltergehäuseunterteil 4 ist ein Druckstutzen 17 angeformt, der mit der Membrane 15 des Ventilgehäuses 8 in Wirkverbindung steht. Gehaltert ist die Tastschalter-Ventileinheit 1 in einem Bügeleisengehäuse 18.

Wird auf den Betätigungsknopf 19 von Hand ein geringer axialer Druck ausgeübt, erzeugt der Tastschalter 3 einen elektrischen Impuls, der über eine nichtdargestellte Elektronik eine nichtdargestellte Elektropumpe steuert. Gleichzeitig bewegt sich hierbei das Tastschaltergehäuse 6 nach unten. Diese vertikale Hubbewegung wird über den Druckstutzen 17 auf die Membrane 15 und den beweglichen Stößel 12 auf den Ventilkegel 13 übertragen. Der Ventilkegel 13 hebt. dadurch vom Ventilsitz 14 ab und gibt den Ventilausgang 10 zu den nichtdargestellten Versorgungsleitungen der Verbraucher frei. Wird der Betätigungsknopf 19 von dem axialen Druck entlastet, wird die Tastschalter-Ventileinheit mittels Druckfeder 16, Rückstellkräfte der Membranen 7 und 15 und der Rückstellkraft des Tastschalters 3 in ihre Ausgangslage gebracht.

### Bezugszeichen:

1 = Schalter-Ventileinheit
2 = Ventil
3 = Tastschalter
4 = Gehäuseunterteil
5 = Gehäuseoberteil
6 = Schaltergehäuse
7 = Membrane
8 = Ventilgehäuse
9 = Ventileingang
10 = Ventilausgang
11 = Einsatz
12 = Ventilstößel
13 = Ventilkegel
14 = Ventilsitz
15 = Membrane
16 = Druckfeder
17 = Druckstutzen
18 = Bügeleisengehäuse
19 = Betätigungsknopf
20 = Nut
21 = Ventilgehäuseboden

## Patentansprüche

1. Elektrisches Dampfbügeleisen mit einem elektrischen Schalter und einem Ventil, **dadurch gekennzeichnet,** daß der elektrische Schalter (3) und das Ventil (2) axial übereinander angeordnet sind, Schalter (3) und Ventil (2) miteinander in Wirkverbindung stehen, wobei Schalter (3) und Ventil (2) unterschiedliche Betätigungskräfte benötigen.

2. Dampfbügeleisen nach Anspruch 1**, dadurch gekennzeichnet,** daß der elektrische Schalter (3) in einem aus Unterteil (4) und Oberteil (5) bestehenden Schaltergehäuse (6) feuchtigkeitsgeschützt angeordnet ist und das Schaltergehäuse (6) im Ventilgehäuse (8) axial verschiebbar angeordnet ist.

3. Dampfbügeleisen nach den Ansprüchen 1 und 2, **dadurch gekennzeichnet,** daß das Ventilgehäuse (8) durch eine elastische Membrane (15) dicht verschlossen ist und zwischen Ventilkegel (13) und Membrane (15) ein Ventilstößel (12) axial beweglich angeordnet ist.

4. Dampfbügeleisen nach den Ansprüchen 1 und 3, **dadurch gekennzeichnet,** daß im Ventilgehäuse (8) ein Einsatz (11) angeordnet ist, im dem der Ventilstößel (12) geführt und der Ventilsitz (14) für den unter Federdruck stehenden Ventilkegel (13) vorgesehen ist.

5. Dampfbügeleisen nach den Ansprüchen 1 bis 4, **dadurch gekennzeichnet,** daß der Einsatz (11) eine ringförmige Nut (20) aufweist, die mit dem Ventilausgang (10) in Verbindung steht.

## Claims

1. Electric steam iron with an electric switch and a valve, characterised in that the electric switch (3) and the valve (2) are disposed axially above one another, switch (3) and valve (2) are in operative connection with one another, wherein switch (3) and valve (2) require different actuating loads.

2. Steam iron according to claim 1, characterised in that the electric switch (3) is disposed humidity-proof in a switch housing (6) consisting of bottom part (4) and top part (5) and the switch housing (6) is disposed axially displaceable in the valve housing (8).

3. Steam iron according to claims 1 and 2, characterised in that the valve housing (8) is sealed tightly by an elastic membrane (15) and a valve plunger (12) is disposed so as to be movable axially between valve cone (13) and membrane (15).

4. Steam iron according to claims 1 and 3, characterised in that an insert (11) is disposed in the valve housing (8), in which the valve plunger (12) is accommodated and the valve seat (14) for the springloaded valve cone (13) is provided.

5. Steam iron according to claims 1 to 4, characterised in that the insert (11) comprises an annular groove (20) which is in connection with the valve outlet (10).

## Revendications

1. Fer à vapeur électrique avec un interrupteur électrique ainsi qu'une soupape, caractérisé en ce que l'interrupteur électrique (3) et la soupape (2) sont centrés axial l'un sur l'autre, l'interrupteur (3) et la soupape (2) opérant réciproquement d'une maniére interactive et dont l'interrupteur (3) et la soupape (2) exigent des forces de commande différents.

2. Fer à vapeur selon la revendication 1, caractérisé en ce que l'interrupteur électrique (3) est disposé a l'épreuve de l'humidité dans une boîte de l'interrupteur (6) composant d'une part inférieure (4) et d'une part supérieure (5) ainsi que la boite de l'interrupteur (6) est arrangée déplacable dans la boîte de la soupape (8).

3. Fer à vapeur électrique selon un des revendications 1 et 2 caractérisé en ce que la boîte de soupape (8) est fermée hermétiquement par une membrane élastique (15) et qu'un poussoir de soupape (12) est disposé mobile entre le cône de soupape (13) et la membrane (15).

4. Fer à vapeur électrique selon un des revendications 1 à 3, caractérisé en ce que dans la boîte de soupape (8) une insertion (11) est arrangée dans laquelle le poussoir de soupape (12) est guidé et dans laquelle le siège de soupape (14) est prévu pour le cône de soupape (13) sous pression de ressort.

5. Fer à vapeur selon un des revendications à 4, caractérisé en ce que l'insertion (11) montre une rainure annulaire (20) ayant jonction avec l'issue de la soupape (10).
